# FASCICULE DE BREVET EUROPEEN

(11) **EP 2 568 458 B1**
(45) Date de publication et mention de la délivrance du brevet: **14.01.2015**
(21) Numéro de dépôt: 12180395.1
(22) Date de dépôt: 14.08.2012
(51) Int. Cl.: G08C 17/02

(54) **Dispositif de transmission d'un signal à distance, notamment par radiofréquence**
Gerät zur Übertragung eines Signals, insbesondere ein Hochfrequenzsignal
Device for transmitting a signal, in particular a radio frequency signal

(30) Priorité: 07.09.2011 FR 1157904
(43) Date de publication de la demande: 13.03.2013
(73) Titulaire: Air Liquide Services, 75007 Paris (FR)
(72) Inventeur: Bacot, Patrick, 92190 Meudon (FR)
(74) Mandataire: De Cuenca, Emmanuel Jaime

(56) Documents cités:
- WO-A1-2009/150562
- CN-U- 201 740 836
- US-A- 4 001 798
- US-A1- 2007 222 584

## Description

La présente invention concerne un dispositif de transmission d'un signal à distance.

L'invention concerne plus particulièrement un dispositif de transmission d'un signal à distance, notamment de transmission d'un signal par radiofréquence, comprenant une logique électronique tel qu'un microcontrôleur, un organe de transmission de données sans fil tel qu'un modem relié à la logique électronique, un circuit d'alimentation électrique relié à la logique électronique et à l'organe de transmission.

La télétransmission de mesures, par exemple via les réseaux radiofréquence, est un besoin croissant dans l'industrie. Cette technologie se heurte cependant pratiquement à un obstacle concernant l'alimentation des dispositifs de transmission. En effet, le câblage d'une alimentation spécifique est souvent prohibitif et l'utilisation d'alimentation par pile pose évidemment un problème de maintenance régulière, lui aussi prohibitif.

Un but de la présente invention est de pallier tout ou partie des inconvénients de l'art antérieur relevés ci-dessus.

A cette fin, le dispositif selon l'invention, par ailleurs conforme à la définition générique qu'en donne le préambule ci-dessus, est essentiellement **caractérisé en ce que** le circuit d'alimentation électrique comprend une boucle de mesure et une première capacité, la première capacité étant reliée en parallèle avec une boucle de mesure et également avec la logique électronique pour alimenter électriquement la logique électronique à partir du courant issu de la boucle de mesure via la première capacité, la première capacité étant également reliée à l'organe de transmission via un organe élévateur de tension, pour alimenter électriquement sélectivement l'organe de transmission à partir du courant issu de la boucle de mesure via la première capacité et l'organe élévateur de tension.
- la boucle de mesure comprend un capteur d'une grandeur physique tel qu'un capteur de pression, le capteur comprenant un émetteur convertissant la valeur de la mesure de la grandeur physique réalisée par le capteur en un courant électrique, la boucle de mesure comprenant en outre un récepteur et une alimentation électrique de l'émetteur du capteur,
- la boucle de courant est une boucle de courant 4-20mA,
- la première capacité est montée en parallèle avec un organe limiteur de tension, tel qu'une diode zener,
- la logique électronique est configurée pour commander l'envoi sélectif de données par l'organe de transmission de façon intermittente et en ce que l'organe de transmission de façon est alimenté électriquement de façon intermittente,
- l'organe élévateur de tension est sélectivement commutable par la logique électronique entre une première position d'alimentation électrique de l'organe de transmission et une seconde position de non alimentation électrique de l'organe de transmission,
- l'organe élévateur de tension est configuré pour délivrer sélectivement à l'organe de transmission une tension d'alimentation supérieure à un seuil déterminé quelle que soit sa tension en entrée fournie par la première capacité,
- le circuit d'alimentation électrique comprend une seconde capacité disposée en parallèle avec la première capacité et avec la logique électronique, pour alimenter en continu la logique électronique,
- le dispositif comprend un organe anti-retour auxiliaire, tel qu'une diode, disposé en série avec la seconde capacité et la logique électronique, l'organe anti-retour de courant auxiliaire étant prévu pour empêcher le retour du courant de seconde capacité ou de la logique électronique vers la première capacité,
- le circuit d'alimentation électrique comprend une résistance électrique, la logique électronique étant raccordées aux bornes de la résistance électrique et étant configurée pour mesurer la tension et/ou le courant de boucle aux bornes de la résistance,
- le circuit d'alimentation électrique comprend, entre le capteur et le circuit d'alimentation électrique, un organe anti-retour de courant principal tel qu'une diode anti-retour
- la logique électronique est configurée pour interrompre immédiatement le fonctionnement de l'organe élévateur lorsque la tension d'alimentation de la logique électronique est inférieure à un seuil déterminé, de façon à garantir un fonctionnement permanent ou quasi permanent de cette logique électronique.

L'invention peut concerner également tout dispositif ou procédé alternatif comprenant toute combinaison des caractéristiques ci-dessus ou ci-dessous.

D'autres particularités et avantages apparaîtront à la lecture de la description ci-après, faite en référence à la figure unique qui représente de façon schématique et partielle un dispositif de transmission selon un exemple de réalisation possible de l'invention.

Le dispositif de transmission d'un signal à distance, notamment transmission d'un signal par radiofréquence, comprend une logique 2 électronique tel qu'un microcontrôleur et un organe 3 de transmission de données sans fil tel qu'un modem. Par exemple, l'organe 3 de transmission est un modem GSM intégré et la logique 2 électronique est un microcontrôleur.

L'organe 3 de transmission est relié à la logique 2 électronique.

Un circuit d'alimentation électrique est également relié à la logique 2 électronique et à l'organe 3 de transmission. Ce circuit d'alimentation électrique comprend une boucle 4 de courant, par exemple une boucle de courant 4-20mA et une première capacité 5 électrique.

Classiquement, la boucle 4 de courant peut comprendre un capteur 7 d'une grandeur physique tel qu'un capteur de pression. La boucle de courant comprend en outre, par exemple associé au capteur 7, un émetteur convertissant la valeur de la mesure de la grandeur physique réalisée par le capteur 7 en un courant électrique compris entre 4 et 20A. La boucle 4 de courant comprend en outre un récepteur 9 et une alimentation 8 électrique de l'émetteur du capteur 7. Le récepteur 9 et l'alimentation 8 électrique peuvent être situés dans une installation électrique déportée (représentée symboliquement en pointillés à la figure).

La première capacité 5 est de préférence montée en parallèle avec un organe 10 limiteur de tension, tel qu'une diode zener. L'organe 10 limiteur de tension est situé de préférence sur la boucle de mesure.

La première capacité 5 électrique est par exemple une supercapacité adaptée pour stocker assez d'énergie utile pour assurer une transmission fiable. Par exemple, la première capacité 5 a valeur comprise entre 100F et 1000F (farads).

La première capacité 5 est reliée en parallèle à la boucle 4 de courant et également à la logique 2 électronique, pour alimenter électriquement la logique 2 électronique à partir du courant issu de la boucle 4 de mesure via la première capacité 5.

La première capacité 5 est également reliée à l'organe 3 de transmission via un organe 6 élévateur de tension, pour alimenter électriquement sélectivement l'organe 3 de transmission à partir du courant issu de la boucle 4 de mesure via la première capacité 5 et l'organe 6 élévateur de tension. L'organe 6 élévateur de tension est par exemple un convertisseur électrique DC/DC tel qu'un « booster », par exemple un convertisseur à découpage équipé d'une inductance.

Selon une caractéristique avantageuse, le dispositif réalise ainsi une accumulation de l'énergie disponible dans une boucle de courant 4-20mA en vue d'alimenter sélectivement un organe 3 de transmission pouvant consommer sensiblement plus que le courant disponible. En effet, selon la mesure réalisée par le capteur 7, le courant disponible peut descendre à 4 mA dans une boucle de courant 4-20mA.

La première capacité 5 est couplée électriquement à l'organe 6 élévateur de tension pour fournir l'énergie nécessaire au fonctionnement de l'organe 3 de transmission sans fil.

De préférence le circuit d'alimentation électrique comprend, entre le capteur 7 et le circuit d'alimentation électrique, un organe 14 anti-retour principal tel qu'une diode anti-retour.

En fonctionnement, le courant I de mesure traverse le circuit comprenant la première capacité 5 montée en parallèle avec l'organe 10 limiteur de tension. L'organe 10 limiteur de tension limite l'excursion en tension afin de protéger la première capacité.

En mode stabilisé, la première capacité 5 est chargée par ce courant à sa tension nominale, qui correspond à la tension de l'organe 10 limiteur de tension. La première capacité 5 peut alimenter à la fois le la logique 2 électronique assurant la gestion du dispositif et l'organe 6 élévateur de tension permettant l'alimentation de l'organe 3 de transmission. De préférence, l'organe 6 élévateur de tension est sélectivement commutable. Ainsi, de préférence, la transmission de données par l'organe 3 de transmission est réalisée par blocs, c'est-à-dire de façon intermittente et déterminée. Par exemple, l'organe 6 élévateur de tension est sélectivement commutable par la logique 2 électronique entre une première position d'alimentation électrique de l'organe 3 de transmission et une seconde position de non alimentation électrique de l'organe 3 de transmission

De cette façon, l'organe 6 de transmission n'est alimenté qu'une fraction du temps ce qui permet de limiter la puissance moyenne consommée à une valeur inférieure à la valeur de la puissance disponible.

L'extraction d'énergie de la première capacité 5 se traduit évidemment par une baisse de sa tension aux bornes de cette dernière. L'organe 6 élévateur de tension permet justement de compenser cette baisse de tension afin de maintenir toujours la tension délivrée à l'organe 3 de transmission dans la plage d'alimentation requise.

Afin d'assurer un fonctionnement continu de la logique 2 électronique, y compris en l'absence de courant de mesure I, une seconde capacité 11 facultative peut être prévue. Cette configuration augmente la sécurité de fonctionnement de l'ensemble.

Cette seconde capacité 11 facultative peut être prévue en parallèle avec la première capacité 5 et avec la logique 2 électronique, pour alimenter en continu la logique 2 électronique. Dans ce cas, un organe 12 anti-retour auxiliaire tel qu'une diode disposé en série avec la seconde capacité 11 et la logique 2 électronique. Cet organe 12 anti-retour auxiliaire est prévu pour empêcher le retour du courant de seconde capacité 11 ou de la logique 2 électronique vers la première capacité 5.

Le circuit d'alimentation électrique comprend de plus une résistance 13 électrique, la logique 2 électronique étant raccordées aux bornes de la résistance 13 électrique et étant configurée pour mesurer la tension et/ou le courant de boucle aux bornes de la résistance 13. Cette résistance 13 est disposée de préférence en aval du capteur 7 et de l'organe 10 limiteur de tension. La logique 2 électronique est choisie de préférence pour avoir une très forte impédance dans le circuit qui la relie avec l'aval de la résistance 13, ceci afin que le courant circulant dans la résistance 13 soit très proche du courant de boucle à mesurer.

La résistance 13 prévue pour assurer la mesure du courant I de boucle est de préférence disposée en aval du circuit d'alimentation (le terme en aval fait référence au sens du courant I représenté par une flèche à la figure).

La tension déployée aux bornes de la résistance 13, qui est proportionnelle au courant de boucle, peut alors être mesurée par la logique 2 électronique.

Le dispositif peut être utilisé notamment pour assurer la mesure périodique d'un courant de boucle, le calcul éventuel d'une moyenne, l'enregistrement à une fréquence programmable et la transmission à une cadence déterminée de ces informations.

## Revendications

1. Dispositif de transmission d'un signal à distance, notamment de transmission d'un signal par radiofréquence, comprenant une logique (2) électronique tel qu'un microcontrôleur, un organe (3) de transmission de données sans fil tel qu'un modem relié à la logique (2) électronique, un circuit d'alimentation électrique relié à la logique (2) électronique et à l'organe (3) de transmission, le circuit d'alimentation électrique comprenant une boucle (4) de mesure et une première capacité (5), **caractérisé en ce que** la première capacité (5) est reliée en parallèle avec une boucle (4) de mesure et également avec la logique (2) électronique pour alimenter électriquement la logique (2) électronique à partir du courant issu de la boucle (4) de mesure via la première capacité (5), la première capacité (5) étant également reliée à l'organe (3) de transmission via un organe (6) élévateur de tension, pour alimenter électriquement sélectivement l'organe (3) de transmission à partir du courant issu de la boucle (4) de mesure via la première capacité (5) et l'organe (6) élévateur de tension, la boucle (4) de mesure étant une boucle de courant 4-20mA comprenant un capteur (7) d'une grandeur physique tel qu'un capteur de pression, le capteur (7) comprenant un émetteur convertissant la valeur de la mesure de la grandeur physique réalisée par le capteur (7) en un courant électrique, la boucle (4) de mesure comprenant en outre un récepteur (9) et une alimentation (8) électrique de l'émetteur du capteur (7).

2. Dispositif selon la revendication 1, **caractérisé en ce que** la première capacité (5) est montée en parallèle avec un organe (10) limiteur de tension, tel qu'une diode zener.

3. Dispositif selon l'une quelconque des revendications 1 ou 2, **caractérisé en ce que** la logique (2) électronique est configurée pour commander l'envoi sélectif de données par l'organe (3) de transmission de façon intermittente et **en ce que** l'organe (3) de transmission de façon est alimenté électriquement de façon intermittente.

4. Dispositif selon l'une quelconque des revendications 1 à 3, **caractérisé en ce que** l'organe (6) élévateur de tension est sélectivement commutable par la logique (2) électronique entre une première position d'alimentation électrique de l'organe (3) de transmission et une seconde position de non alimentation électrique de l'organe (3) de transmission.

5. Dispositif selon l'une quelconque des revendications 1 à 4, **caractérisé en ce que** l'organe (6) élévateur de tension est configuré pour délivrer sélectivement à l'organe (3) de transmission une tension d'alimentation supérieure à un seuil déterminé quelle que soit sa tension en entrée fournie par la première capacité (5).

6. Dispositif selon l'une quelconque des revendications 1 à 5, **caractérisé en ce que** le circuit d'alimentation électrique comprend une seconde capacité (11) disposée en parallèle avec la première capacité (5) et avec la logique (2) électronique, pour alimenter en continu la logique (2) électronique.

7. Dispositif selon la revendication 6, **caractérisé en ce qu'**il comprend un organe (12) anti-retour auxiliaire, tel qu'une diode, disposé en série avec la seconde capacité (11) et la logique (2) électronique, l'organe (12) anti-retour de courant auxiliaire étant prévu pour empêcher le retour du courant de seconde capacité (11) ou de la logique (2) électronique vers la première capacité (5).

8. Dispositif selon l'une quelconque des revendications 1 à 7, **caractérisé en ce que** le circuit d'alimentation électrique comprend une résistance (13) électrique, la logique (2) électronique étant raccordées aux bornes de la résistance (13) électrique et étant configurée pour mesurer la tension et/ou le courant de boucle aux bornes de la résistance (13).

9. Dispositif selon l'une quelconque des revendications 1 à 8, **caractérisé en ce que** le circuit d'alimentation électrique comprend, entre le capteur (7) et le circuit d'alimentation électrique, un organe (14) anti-retour de courant principal tel qu'une diode anti-retour.

10. Dispositif selon l'une quelconque des revendications 1 à 9 **caractérisé en ce que** la logique (2) électronique est configurée pour interrompre immédiatement le fonctionnement de l'organe élévateur (6) lorsque la tension d'alimentation de la logique (2) électronique est inférieure à un seuil déterminé, de façon à garantir un fonctionnement permanent ou quasi permanent de cette logique (2) électronique.

## Patentansprüche

1. Vorrichtung zum Übertragen eines Fernsignals, insbesondere zum Übertragen eines Funkfrequenzsignals, umfassend eine elektronische Logik (2) wie einen Mikrocontroller, ein Organ (3) zum drahtlosen Übertragen von Daten wie ein Modem, das mit der elektronischen Logik (2) verbunden ist, eine elektrische Versorgungsschaltung, die mit der elektronischen Logik (2) und dem Übertragungsorgan (3) verbunden ist, wobei die elektrische Versorgungsschaltung eine Messschleife (4) und eine erste Kapazität (5) umfasst,
**dadurch gekennzeichnet, dass** die erste Kapazität (5) mit einer Messschleife (4) und ferner mit der elektronischen Logik (2) parallel verbunden ist, um die elektronische Logik (2) ausgehend von dem Strom von der Messschleife (4) über die erste Kapazität (5) elektrisch zu versorgen, wobei die erste Kapazität (5) ferner mit dem Übertragungsorgan (3) über ein Spannungserhöhungsorgan (6) verbunden ist, um ausgehend von dem Strom von der Messschleife (4) über die erste Kapazität (5) selektiv das Übertragungsorgan (3) und das Spannungserhöhungsorgan (6) elektrisch zu versorgen, wobei die Messschleife (4) eine 4-20-mA-Stromschleife ist, die einen Geber (7) einer physikalischen Größe, wie einen Druckgeber, umfasst, wobei der Geber (7) einen Sender umfasst, der den Wert der Messung der physikalischen Größe, die durch den Geber (7) durchgeführt wird, in einen elektrischen Strom umwandelt, wobei die Messschleife (4) ferner einen Empfänger (9) und eine elektrische Versorgung (8) des Senders des Gebers (7) umfasst.

2. Vorrichtung nach Anspruch 1, **dadurch gekennzeichnet, dass** die erste Kapazität (5) mit einem Spannungsbegrenzungsorgan (10), wie einer ZenerDiode, parallel geschaltet ist.

3. Vorrichtung nach einem der Ansprüche 1 oder 2, **dadurch gekennzeichnet, dass** die elektronische Logik (2) konfiguriert ist, um das selektive Senden von Daten durch das Übertragungsorgan (3) intermittierend zu steuern, und dass das Übertragungsorgan (3) auf diese Weise intermittierend mit Strom versorgt wird.

4. Vorrichtung nach einem der Ansprüche 1 bis 3, **dadurch gekennzeichnet, dass** das Spannungserhöhungsorgan (6) durch die elektronische Logik (2) selektiv umschaltbar ist zwischen einer ersten Position, in der das Übertragungsorgan (3) mit Strom versorgt wird, und einer zweiten Position, in der das Übertragungsorgan (3) nicht mit Strom versorgt wird.

5. Vorrichtung nach einem der Ansprüche 1 bis 4, **dadurch gekennzeichnet, dass** das Spannungserhöhungsorgan (6) konfiguriert ist, um dem Übertragungsorgan (3) selektiv eine Versorgungsspannung bereitzustellen, die höher als ein bestimmter Schwellenwert ist, unabhängig von seiner Eingangsspannung, die durch die erste Kapazität (5) bereitgestellt wird.

6. Vorrichtung nach einem der Ansprüche 1 bis 5, **dadurch gekennzeichnet, dass** die elektrische Versorgungsschaltung eine zweite Kapazität (11) umfasst, die mit der ersten Kapazität (5) und mit der elektronischen Logik (2) parallel angeordnet ist, um die elektronische Logik (2) ununterbrochen zu versorgen.

7. Vorrichtung nach Anspruch 6, **dadurch gekennzeichnet, dass** sie ein Hilfs-Rücklaufsperrorgan (12) wie eine Diode umfasst, das mit der zweiten Kapazität (11) und mit der elektronischen Logik (2) parallel angeordnet ist, wobei das Hilfsstrom-Rücklaufsperrorgan (12) vorgesehen ist, um den Rücklauf von Strom von der zweiten Kapazität (11) oder von der elektronischen Logik (2) zu der ersten Kapazität (5) zu verhindern.

8. Vorrichtung nach einem der Ansprüche 1 bis 7, **dadurch gekennzeichnet, dass** die elektrische Versorgungsschaltung einen elektrischen Widerstand (13) umfasst, wobei die elektronische Logik (2) an den Klemmen des elektrischen Widerstands (13) angeschlossen ist und konfiguriert ist, um die Schleifenspannung und/oder den Schleifenstrom an den Klemmen des Widerstands (13) zu messen.

9. Vorrichtung nach einem der Ansprüche 1 bis 8, **dadurch gekennzeichnet, dass** die elektrische Versorgungsschaltung zwischen dem Geber (7) und der elektrischen Versorgungsschaltung ein Hauptstrom-Rücklaufsperrorgan (14), wie eine Rücklaufsperrdiode, umfasst.

10. Vorrichtung nach einem der Ansprüche 1 bis 9, **dadurch gekennzeichnet, dass** die elektronische Logik (2) konfiguriert ist, um die Wirkungsweise des Erhöhungsorgans (6) sofort zu unterbrechen, wenn die Versorgungsspannung der elektronischen Logik (2) niedriger als ein bestimmter Schwellenwert ist, derart, dass sie eine permanente oder quasi permanente Wirkungsweise dieser elektronischen Logik (2) garantiert.

## Claims

1. Device for transmitting a signal remotely, in particular for transmitting a signal by radio frequency, comprising an electronic logic circuit (2) such as a microcontroller, a member (3) for transmitting data wirelessly such as a modem connected to the electronic logic circuit (2), a power supply circuit connected to the electronic logic circuit (2) and to the transmission member (3), the power supply circuit comprising a measuring loop (4) and a first capacitor (5), **characterised in that** the first capacitor (5) is connected in parallel with a measuring loop (4) and also with the electronic logic circuit (2) in order to power the electronic logic circuit (2) using the current from the measuring loop (4) via the first capacitor (5), the first capacitor (5) also being connected to the transmission member (3) via a voltage boosting member (6) in order to selectively power the transmission member (3) using the current from the measuring loop (4) via the first capacitor (5) and the voltage boosting member (6), the measuring loop (4) being a current loop having a current of from 4 to 20 mA, comprising a sensor (7), such as a pressure sensor, for measuring a physical parameter, the sensor (7) comprising a transmitter converting the value of the measurement of the physical parameter produced by the sensor (7) into an electric current, the measuring loop (4) further comprising a receiver (9) and a power supply (8) for the transmitter of the sensor (7).

2. Device according to claim 1, **characterised in that** the first capacitor (5) is connected in parallel with a voltage limiting member (10) such as a Zener diode.

3. Device according to either claim 1 or claim 2, **characterised in that** the electronic logic circuit (2) is configured to control the selective sending of data via the transmission member (3) in an intermittent manner and **in that** the transmission member (3) is thus powered in an intermittent manner.

4. Device according to any of claims 1 to 3, **characterised in that** the voltage boosting member (6) can be selectively switched by the electronic logic circuit (2) between a first position in which the transmission member (3) is powered and a second position in which the transmission member (3) is not powered.

5. Device according to any of claims 1 to 4, **characterised in that** the voltage boosting member (6) is configured to selectively deliver a supply voltage exceeding a specified threshold to the transmission member (3) regardless of the input voltage thereof supplied by the first capacitor (5).

6. Device according to any of claims 1 to 5, **characterised in that** the power supply circuit comprises a second capacitor (11) arranged in parallel with the first capacitor (5) and with the electronic logic circuit (2) in order to continuously power the electronic logic circuit (2).

7. Device according to claim 6, **characterised in that** it comprises an auxiliary non-return member (12), such as a diode, arranged in series with the second capacitor (11) and the electronic logic circuit (2), the auxiliary current non-return member (12) being provided to prevent the return of the current from the second capacitor (11) or from the electronic logic circuit (2) to the first capacitor (5).

8. Device according to any of claims 1 to 7, **characterised in that** the power supply circuit comprises an electrical resistor (13), the electronic logic circuit (2) being connected to the terminals of the electrical resistor (13) and being configured to measure the voltage and/or the loop current at the terminals of the resistor (13).

9. Device according to any of claims 1 to 8, **characterised in that** the power supply circuit comprises, between the sensor (7) and the power supply circuit, a main current non-return member (14) such as a blocking diode.

10. Device according to any of claims 1 to 9, **characterised in that** the electronic logic circuit (2) is configured to interrupt the operation of the boosting member (6) immediately when the supply voltage of the electronic logic circuit (2) is below a specified threshold in order to ensure permanent or semi-permanent operation of said electronic logic circuit (2).
